# EUROPÄISCHE PATENTSCHRIFT

(11) **EP 1 935 322 B1**
(45) Veröffentlichungstag und Bekanntmachung des Hinweises auf die Patenterteilung: **15.05.2013**
(21) Anmeldenummer: 07121296.3
(22) Anmeldetag: 22.11.2007
(51) Int. Cl.: A47L 15/50

(54) **Geschirrspülmaschine**
Dish washer
Lave-vaisselle

(30) Priorität: 22.12.2006 DE 102006061159
(43) Veröffentlichungstag der Anmeldung: 25.06.2008
(73) Patentinhaber: BSH Bosch und Siemens Hausgeräte GmbH, 81739 München (DE)
(72) Erfinder: Fetzer, Gerhard, 89423 Gundelfingen (DE); Oblinger, Anton, 86637 Wertingen (DE); Rehm, Karlheinz, 89561 Dischingen Ortst. Trugenhofen (DE); Holstein, Klaus, DE-88471 Laupheim (DE)

(56) Entgegenhaltungen:
- EP-A- 0 796 587
- EP-A- 1 110 497
- DE-A1- 2 355 271
- DE-A1- 19 926 962
- FR-A- 2 683 444

## Beschreibung

Die Erfindung betrifft eine Geschirrspülmaschine nach dem Oberbegriff des Patentanspruchs 1.

Aus der EP 0 796 587 B1 ist eine Geschirrspülmaschine der eingangs genannten Art bekannt, bei der die Kupplung beim Einschieben des Geschirrkorbes aufgrund einer in alle Richtungen frei beweglichen Dichtplatte entsprechend der Beladung des Geschirrkorbes unterschiedlichen Lage der Kupplung Verschiebungen beim Zusammenfahren der Kupplung mit den Stutzen des Zuführrohres ausgleicht. Die Kupplung weist ein mit dem Zulaufrohr einstückig hergestelltes Gehäuse auf, in das eine Zentrierplatte als vorderer Abschluss der Kupplung in Einsatzstellung senkrecht und im Wesentlichen parallel zu der Zuführungsleitung eingeschnappt ist. Die Kupplung weist an ihrem zu der Zuführungsleitung gerichteten Ende in Strömungsrichtung hinter der Zentrierplatte eine Dichtplatte mit flexiblen Dichtlippen auf, die zwischen dem Gehäuse der Kupplung und der Zentrierplatte frei beweglich ist. Die Kupplung weist in den Platten jeweils zwei Öffnungen auf, in die jeweils der Anschlussstutzen und einer der Blindstutzen der Zuführleitung einragt. Aufgrund der großen Anzahl an Bauteilen sind aufwendige Dichtungsmaßnahmen notwendig, welche auch nach langem Gebrauch zuverlässig ihre Dichtfunktion bereitstellen müssen. Aufgrund von Alterungsprozessen der verschiedenen Dichtungen ist nicht auszuschließen, dass im Laufe der Zeit Undichtigkeiten auftreten.

Es ist daher Aufgabe der vorliegenden Erfindung, eine Geschirrspülmaschine bereitzustellen, welche eine konstruktiv einfach und zuverlässig funktionierende Kupplungseinrichtung umfasst und welche es ermöglicht, eine Höhenverstellung in mehr als zwei Positionen vorzunehmen.

Diese Aufgabe wird durch eine Geschirrspülmaschine mit den Merkmalen des Patentanspruches 1 gelöst. Vorteilhafte Ausführungsformen ergeben sich aus den abhängigen Patentansprüchen.

Diese Aufgabe wird erfindungsgemäß dadurch gelöst, dass eine die Zuführleitung und das Zulaufrohr verbindenden Kupplung vorgesehen ist, die in Bezug zur Zuführungsleitung oder zum Zulaufrohr höhenverstellbar ausgebildet ist. Dabei ist die Kupplung als separates Bauteil ausgebildet und unabhängig von der Zuführleitung und/oder dem Zulaufrohr höhenverstellbar ausgebildet. Somit erlaubt die Kupplung sowohl eine Höhenanpassung sowohl in Bezug zu der Zuführleitung als auch in Bezug zu dem Zulaufrohr.

Die Funktion einer Andockstelle zwischen einem Zulaufrohr und einer fest an dem Spülbehälter einer Geschirrspülmaschine befestigten Zuführungsleitung wird dadurch bereitgestellt, dass die maximale Höhenverstellung des Oberkorbes durch zwei unterschiedliche höhenverstellbare Bauteile verteilt wird. Hierdurch ist es möglich, den Geschirrkorb in verschiedenen Höheneinstellungen an das Spülwassersystem der Geschirrspülmaschine anzuschließen. Darüber hinaus gestaltet sich die Realisierung der Abdichtung der gegeneinander beweglichen Teile auf einfache Weise. Ferner wird durch die relativ zu der Zuführungsleitung höhenverstellbare Kupplung eine Verschiebung der Kupplung durch unterschiedliche Beladungen des Geschirrkorbes problemlos ausgeglichen, ohne dass Probleme mit der Dichtigkeit auftreten. Die konstruktive Ausgestaltung der Andockstelle erlaubt eine hydraulisch günstige Ausführung, da die Spülflotte lediglich einmal umgelenkt zu werden braucht. Darüber hinaus ist es möglich, gleichmäßige Querschnitte in der Zuführungsleitung, dem Zulaufrohr und der Kupplung bereitzustellen.

Vorzugsweise ist vorgesehen, dass ein Anschlussstutzen und wenigstens zwei Blindstutzen am Zulaufrohr angeordnet sind, während die Kupplung entsprechend zwei Durchgänge bildenden Öffnungen aufweist. Es können auch mehr als zwei Blindstutzen vorgesehen sein, wobei eine entsprechende Anzahl von Öffnungen an der Kupplung vorgesehen ist. Anstelle von Blindstutzen können Zuleitungen mit mehr als einem Anschlussstutzen Verwendung finden, die mehr als ein Öffnung der Kupplung mit dem Zulaufrohr verbinden. Alternativ können auch der wenigstens eine Anschlussstutzen und die Blindstutzen an der Kupplung angeordnet sein und das Zulaufrohr wenigstens zwei Durchgänge bildende Öffnungen aufweisen.

Die Kupplung weist eine Kupplungsplatte auf, die in einer Führung zwischen einer ersten unteren und einer zweiten oberen Position verschiebbar gelagert und gehaltert ist. Die Führung kann einstückig und integral mit der Zuführungsleitung ausgebildet sein. Die Führung kann alternativ durch ein separates Bauteil gebildet sein, welches an der Zuführungsleitung befestigt ist und die Führung der Kupplung bzw. Kupplungsplatte an der Zuführungsleitung zwischen der ersten und der zweiten Position ermöglicht.

Um eine einfache Bedienung der Kupplung zu gewährleisten, ist die Kupplungsplatte im drucklosen Zustand zwischen der ersten und der zweiten Position frei beweglich. Insbesondere sind die Kupplungsplatte und die Zuführungsleitung durch wenigstens eine Noppe beabstandet zueinander angeordnet. Alternativ können auch andere geeignete Abstandsmittel Verwendung finden. Das Vorsehen der Noppe bewirkt, dass die Dichtung im drucklosen Zustand (keine durchströmende Spülflotte) am Zuflussrohr nicht anliegt. So ermöglicht die Noppe ein einfaches Gleiten der Kupplung an der Zuführungsleitung.

Die Zuführungsleitung weist zumindest eine Auslassöffnung auf, die von der Kupplungsplatte überdeckt ist. Dabei ist an der Kupplungsplatte eine umlaufende Dichtlippe angeformt, die, unabhängig von der Position der Kupplungsplatte, die Auslassöffnung der Zuführungsleitung umschließt. Die Dichtungslippe stellt sicher, dass eine Abdichtung zwischen der Kupplungsplatte und der Zuführungsleitung gegeben ist. Die Abmaße der Dichtlippe sind derart bemessen, dass diese im unbelasteten Zustand eine geringfügig kleinere Höhe als die Noppe aufweist, um beim Verschieben der Kupplung relativ zu der Zuführungsleitung lediglich ein Anliegen der Noppe an der Zuführungsleitung zu bewirken. Hierdurch ist sichergestellt, dass die Dichtlippe auch bei einer häufigen Betätigung der Kupplung nicht verschleißt. Beim Verbinden des Zulaufrohres mit der Kupplung wird die Kupplung bei eingeschobenem Geschirrkorb in die Geschirrspülmaschine an die Zuführungsleitung gepresst, so dass die Dichtlippe in Anlage mit der Außenwandung der Zuführungsleitung kommt. Dadurch und aufgrund der im Betrieb herrschenden Druckverhältnisse wird die Dichtlippe an die Zuführungsleitung gepresst und sorgt hierbei für die gewünschte Abdichtung.

Die zwei Öffnungen der Kupplung sind jeweils durch einen in Richtung des Zulaufrohrs vorstehenden Auslassstutzen ausgebildet. Die Auslassstutzen können mit einer Dichtung versehen sein, mit der eine dichtende Verbindung zu dem Anschlussstutzen des Zulaufrohrs hergestellt ist, wenn der Anschlussstutzen und der Auslassstutzen miteinander verbunden sind. Da lediglich einer der Auslassstutzen mit dem Anschlussstutzen des Zulaufrohrs verbunden ist, sind an dem Zulaufrohr weiterhin zwei Blindstutzen angeordnet, von denen einer den anderen Auslassstutzen dichtend verschließt. Die Blindstutzen sind in vertikaler Richtung auf gegenüberliegenden Seiten des Zulaufrohrs angeordnet, wobei bevorzugt die Blindstutzen auf ihrer Außenseite mit einer Dichtung versehen sind. Die Blindstutzen weisen bevorzugt eine topfförmige Gestalt auf, so dass sie möglichst weit in die Auslassstutzen hineinragen, um ein Totvolumen an Spülflotte zu verringern oder gar zu vermeiden. Während die Blindstutzen ins Innere der Auslassstutzen hineinragen, umgreift der Anschlussstutzen des Zulaufrohrs bevorzugt den anderen der beiden Auslassstutzen. Hierdurch können verbesserte hydraulische Bedingungen geschaffen werden, im Vergleich zu einer Anordnung, bei der das Zulaufrohr einen Außendurchmesser aufweist, der in etwa dem Innendurchmesser des Auslassstutzens entspricht.

Die Geschirrspülmaschine ermöglicht eine Höhenverstellung der Kupplung unabhängig von der Höhenverstellung des Geschirrkorbs und des damit verbundenen Zulaufrohrs, so dass die erwünschte dreifache Höhenverstellung des Geschirrkorbs möglich ist.

### Die Erfindung wird nachfolgend anhand der Figuren näher erläutert. Es zeigen:

- Fig. 1: ein Ausführungsbeispiel der Erfindung in einer auseinander gezogenen Darstellung, und
- Fig. 2a bis 2d: die im Rahmen der Erfindung möglichen Positionen der Verbindung einer Zuführleitung mit einem Zulaufrohr.

Eine erfindungsgemäße, nicht näher dargestellte Geschirrspülmaschine weist einen nicht dargestellten, in der Höhe verstellbaren Geschirrkorb auf, an dem ein zugeordneter Sprüharm (nicht dargestellt) und dessen Zulaufrohr 20 befestigt sind. In bekannter Weise ist der Sprüharm mittels einer nicht näher erläuterten Lagerung an dem horizontal angeordneten Zulaufrohr 20 gelagert. Im vorliegenden Ausführungsbeispiel ist das Zulaufrohr 20 mittels einer Kupplung 30 mit einer an einer Seitenwand 1 des Spülbehälters befestigten Zuführungsleitung 10 verbunden. Alternativ hierzu ist auch eine Befestigung an der Rückwand des Spülbehälters möglich. Die Zuführungsleitung 10 weist eine in Richtung zum Zulaufrohr 20 gewandte Öffnung 11 auf.

Die Kupplung 30 umfasst eine Kupplungsplatte 31, welche in einer Führung (nicht dargestellt) an der Zuführungsleitung 10 vertikal in Pfeilrichtung A verschieblich gelagert ist. An der Kupplungsplatte 31 sind zwei in Richtung des Zulaufrohrs 20 vorstehende Auslassstutzen 34, 35 ausgebildet. Die beiden Auslassstutzen 34, 35 sind vertikal übereinander ausgebildet. Auf der, der Zuführungsleitung 10 zugewandten Seite der Kupplungsplatte 31 ist eine Mehrzahl an Noppen 39 vorgesehen, so dass die Kupplungsplatte 31 und die Zuführungsleitung 10 zueinander beabstandet angeordnet sind, wenn die Kupplung 30 an der Zuführungsleitung 10 gelagert ist. Entlang des Umfangs der Kupplungsplatte 31 ist auf der der Zuführungsleitung 10 zugeordneten Seite eine Dichtlippe 38 ausgebildet.

Die Kupplung 30 ist zwischen einer ersten unteren und einer zweiten oberen Position vertikal verschiebbar gegenüber der Zuführungsleitung 10 gelagert. Die Abmaße der Kupplungsplatte 31 und die Größe der Öffnung 11 der Zuführungsleitung 10 sind dabei derart bemessen, dass die Öffnung 11 in jeder Stellung von der Dichtungslippe 38 umgeben ist.

Durch die Mehrzahl an Noppen 39 oder eine andere Art von Abstandshalter oder Noppe ist sichergestellt, dass die Kupplungsplatte im drucklosen Zustand, d.h. wenn keine Spülflotte durch die Zuführungsleitung 10 in das Zulaufrohr 20 gefördert wird, frei zwischen einer ersten unteren und einer zweiten oberen Position verschiebbar ist. Aufgrund der Dimensionierung liegt die Dichtlippe 38 mit ihrem Rand im drucklosen Zustand nicht an der Außenseite der Zuführungsleitung 10 an, so dass die Dichtlippe 38 beim Gleiten der Kupplung entlastet ist. Hierdurch kann der Verschleiß an der Dichtlippe 38 gering gehalten werden.

Das Zulaufrohr 20 weist einen Anschlussstutzen 23 auf. Dieser hat eine Öffnung, die geringfügig größer als der Außendurchmesser eines der Auslassstutzen 34, 35 ist. In vertikaler Richtung über dem Zulaufrohr 20 und in vertikaler Richtung unterhalb des Zulaufrohrs 20 sind jeweils ein Blindstutzen 21, 22 angeordnet, welche jeweils einen Außendurchmesser haben, der in etwa dem Durchmesser von Öffnungen 32, 33 der Auslassstutzen 34, 35 entspricht.

Für eine zuverlässige Dichtung der Kupplung 30 mit dem Zulaufrohr 20 weisen bevorzugt die Auslassstutzen 34, 35 auf ihrem Außenumfang eine Dichtung, z.B. aus einem Gummi auf. Alternativ oder zusätzlich kann die Dichtung auch am Innenumfang des Anschlussstutzens 23 vorgesehen sein. Ebenso ist eine Dichtung auf dem Außenumfang der Blindstutzen 21, 22 vorgesehen, welche sich im verbundenen Zustand mit der Kupplung 30 ins Innere der Auslassstutzen 34 hineinragen. Die topfförmige Gestalt der Blindstutzen 21, 22 bringt dabei den Vorteil mit sich, dass das Totwasservolumen reduziert werden kann.

Vor Inbetriebnahme der Geschirrspülmaschine wird nach Beladen des Geschirrkorbes mit zu reinigendem Spülgut dieser auf nicht gezeigten Führungsschienen in dem Spülbehälter eingeschoben. Dabei wird der Anschlussstutzen 23 mit einem der Auslassstutzen 34, 35 gekoppelt und gleichzeitig einer der Blindstutzen 21, 22 mit dem anderen der Auslassstutzen 34, 35. Je nach Höheneinstellung des Geschirrkorbs und Stellung der Kupplung 30 in der ersten unteren oder der zweiten oberen Position ergeben sich im Ergebnis drei mögliche Kupplungsvarianten, die in den Fig. 2a bis 2d dargestellt sind.

In lediglich schematischer Weise sind jeweils die Auslassstutzen 34, 35 der Kupplung 30 sowie die Blindstutzen 21, 22 und der Anschlussstutzen 23 des Zulaufrohrs 20 dargestellt. Ferner dargestellt ist ein Abschnitt der Zuführungsleitung 10, so dass die relative Höhenstellung der Kupplung 30 und des Zulaufrohrs 20 erkennbar sind.

In Fig. 2a befindet sich die Kupplung 30 in ihrer zweiten oberen Stellung, während sich der Geschirrkorb in einer mittleren Höhenposition befindet. Hierbei ist der Auslassstutzen 23 dem unteren Auslassstutzen 35 und der obere Blindstutzen 21 dem oberen Auslassstutzen 34 zugeordnet.

In der mittleren Höhenposition ist das Zulaufrohr 20 auch mit der Kupplung 30 verbindbar, wenn sich diese in ihrer ersten unteren Position befindet. Hierbei ist der Anschlussstutzen 23 des Zulaufrohrs 20 dem oberen Auslassstutzen 34 zugeordnet. Der untere Blindstutzen 22 des Zulaufrohrs 20 ist dem unteren Auslassstutzen 35 zugeordnet. Dies ist in Figur 2b dargestellt.

In Fig. 2c ist der Geschirrkorb mit dem daran angeordneten Zulaufrohr in einer oberen Höhenposition. Ebenso befindet sich die Kupplung 30 in ihrer zweiten oberen Position. Wie ohne weiteres ersichtlich ist, findet eine mechanische Kopplung zwischen dem Anschlussstutzen 23 und oberen Auslassstutzen 34 sowie dem unteren Blindstutzen 22 und dem unteren Auslassstutzen 35 statt.

Fig. 2d zeigt den Geschirrkorb in einer dritten, unteren Höhenposition, wobei die Kupplung 30 ebenfalls in ihrer ersten unteren Position angeordnet ist. Hierbei wird der obere Auslassstutzen 34 durch den Blindstutzen 21 verschlossen, während der Anschlussstutzen 23 mit dem Auslassstutzen 35 verbunden wird.

Wenn der Geschirrkorb in den Spülbehälter eingeschoben ist und eine Kopplung der Kupplung 30 mit dem Zulaufrohr 20 in einer der oben beschriebenen Varianten erfolgt, wird - beispielsweise durch das Schließen der Tür des Spülbehälters - die Kupplung gegen die Zuführungsleitung 10 gepresst. Hierdurch gelangt die Dichtlippe 38 in Anlage mit der Außenwandung der Zuführungsleitung 10 und sorgt für eine ausreichende Abdichtung.

Die Erfindung weist den Vorteil einer hydraulisch günstigen Ausführung auf, da die Spülflotte lediglich ein einziges Mal einer Umlenkung um im Wesentlichen 90 ° unterzogen wird. Entgegen der zeichnerischen Darstellung gemäß Fig. 1 kann in dem Zuführungsrohr 10 der obere Rand der Öffnung 11 mit einer entsprechenden Gehäusewandung verbunden sein und die Zuführungsleitung 10 nach oben hin abschließen. Weiterhin vorteilhaft ist, dass im Wesentlichen gleiche Querschnitte in der Zuführungsleitung 10, der Kupplung 30 und dem Zulaufrohr 20 vorgesehen werden können. Die Andocklösung beansprucht im zugeordneten Geschirrkorb wenig Platz, da lediglich der nach oben ragende Blindstutzen eine Störgeometrie darstellt. Es ist ferner ein Gewichtsausgleich des Geschirrkorbs durch das vertikal verschiebbare Kupplungselement möglich, wobei dieses stufenlos erfolgen kann. Hierdurch kann eine variable Durchbiegung aufgrund des gewichtsmäßig belasteten Geschirrkorbs ausgeglichen werden. Darüber hinaus ist das Verschlussstopfenprinzip ein zuverlässig erprobtes System, wobei insbesondere keine bewegten Dichtungen im Bereich der Auslassstutzen notwendig sind. Zur Abdichtung wird eine gemeinsame Dichtlippe verwendet, welche aufgrund des vorgesehenen Abstandshalters im unbelasteten Zustand Reibungsverluste bei der Höhenverstellung minimiert.

### BEZUGSZEICHENLISTE

- 1: Spülbehälter-Seitenwand
- 10: Zuführungsleitung
- 11: Auslassöffnung
- 20: Zulaufrohr
- 21: Blindstutzen
- 22: Blindstutzen
- 23: Anschlussstutzen
- 30: Kupplung
- 31: Kupplungsplatte
- 32: Öffnung
- 33: Öffnung
- 34: Auslassstutzen
- 35: Auslassstutzen
- 36: Dichtung
- 37: Dichtung
- 38: Dichtlippe
- 39: Noppe
- A: Bewegungsrichtung der Kupplung

## Patentansprüche

1. Geschirrspülmaschine mit wenigstens einem höhenverstellbaren Geschirrkorb, an dem ein Zulaufrohr (20) zur Versorgung eines Sprüharms mit Spülflotte vorgesehen ist, das mit einer geschirrspülerseitigen Zuführleitung (10) in wenigstens zwei unterschiedlichen Höhen verbunden werden kann, in denen wenigstens eine von wenigstens zwei in Verbindung mit der Zuführleitung (10) stehende Öffnungen (32, 33) mittels eines Blindstutzens (21, 22) verschlossen ist, **dadurch gekennzeichnet, dass** eine die Zuführleitung (10) und das Zulaufrohr (20) verbindenden Kupplung (30) vorgesehen ist, die in Bezug zur Zuführungsleitung (10) oder zum Zulaufrohr (20) höhenverstellbar ausgebildet ist.

2. Geschirrspülmaschine nach Anspruch 1,
**dadurch gekennzeichnet, dass** die Kupplung (30) sowohl in Bezug zur Zuführungsleitung (10) als auch in Bezug zum Zulaufrohr (20) höhenverstellbar ausgebildet ist.

3. Geschirrspülmaschine nach Anspruch 1 oder 2,
**dadurch gekennzeichnet, dass** am Zulaufrohr (20) ein Anschlussstutzen (23) und wenigstens zwei Blindstutzen (21, 22) angeordnet sind.

4. Geschirrspülmaschine nach Anspruch 1 oder 2,
**dadurch gekennzeichnet, dass** an der Kupplung (30) ein Anschlussstutzen (23) und wenigstens zwei Blindstutzen (21, 22) angeordnet sind.

5. Geschirrspülmaschine nach einen der vorherigen Ansprüche,
**dadurch gekennzeichnet, dass** die Kupplung (30) eine Kupplungsplatte (31) und die Zuführungsleitung (10) zumindest eine Auslassöffnung (11) aufweist, die von der Kupplungsplatte (31) verschlossen ist.

6. Geschirrspülmaschine nach Anspruch 5,
**dadurch gekennzeichnet, dass** zwischen Kupplungsplatte (31) und der Zuführleitung (10) eine die Auslassöffnung (11) abdichtende Dichtung (38) vorgesehen ist.

7. Geschirrspülmaschine nach Anspruch 5 oder 6,
**dadurch gekennzeichnet, dass** die Kupplungsplatte (31) zwischen einer ersten, unteren und einer zweiten, oberen Position verschiebbar ist.

8. Geschirrspülmaschine nach Anspruch 5, 6 oder 7,
**dadurch gekennzeichnet, dass** die Kupplungsplatte (31) in einer Führung zwischen einer ersten, unteren und einer zweiten, oberen Position verschiebbar gelagert ist.

9. Geschirrspülmaschine nach einem der Ansprüche 5 bis 8,
**dadurch gekennzeichnet, dass** die Kupplungsplatte (31) und die Zuführungsleitung (10) durch wenigstens eine Noppe (39) beabstandet voneinander angeordnet sind.

10. Geschirrspülmaschine nach einem der Ansprüche 5 bis 9,
**dadurch gekennzeichnet, dass** die Dichtung als umlaufende Dichtlippe (38) ausgebildet ist, die unabhängig von der Position der Kupplungsplatte (31) wenigstens eine Auslassöffnung (11) der Zuführungsleitung (10) umschließt.

11. Geschirrspülmaschine nach einem der vorherigen Ansprüche,
**dadurch gekennzeichnet, dass** die zwei Öffnungen (32, 33) der Kupplung (30) jeweils durch einen in Richtung des Zulaufrohrs (20) vorstehenden Auslassstutzen (34, 35) gebildet sind.

12. Geschirrspülmaschine nach Anspruch 11,
**dadurch gekennzeichnet, dass** die Auslassstutzen (34, 35) mit einer Dichtung (36, 37) versehen sind, mit der eine dichtende Verbindung zu dem Anschlussstutzen (23) und wenigstens einem der Blindstutzen (21, 22) hergestellt ist, wenn der Anschlussstutzen (23) und der Auslassstutzen (34, 35) miteinander verbunden sind.

13. Geschirrspülmaschine nach einem der vorherigen Ansprüche,
**dadurch gekennzeichnet, dass** je ein Blindstutzen (21, 22) in vertikaler Richtung auf gegenüberliegenden Seiten des Zulaufrohrs (20) angeordnet sind.

14. Geschirrspülmaschine nach einem der vorherigen Ansprüche,
**dadurch gekennzeichnet, dass** die Blindstutzen (21, 22) auf ihrer Außenseite mit einer Dichtung versehen sind.

15. Geschirrspülmaschine nach einem der vorherigen Ansprüche,
**dadurch gekennzeichnet, dass** die Blindstutzen (21, 22) topfförmig ausgebildet sind.

## Claims

1. Dishwasher having at least one height-adjustable crockery basket, on which an inlet pipe (20) is provided for supplying a spray arm with rinsing solution, said spray arm being connectable to a crockery rinsing side supply line (10) in at least two different heights, in which at least one is sealed by at least two openings (32, 33) connected to the supply line (10) by means of a closed stub (21, 22), **characterised in that** a coupling (30) connecting the supply line (10) and the inlet pipe (20) is provided, which is designed in a height-adjustable fashion in respect of the supply line (10) or the inlet pipe (20).

2. Dishwasher according to claim 1,
**characterised in that**
the coupling (3) is designed in a height-adjustable fashion both in respect of the supply line (10) and also in respect of the inlet pipe (20).

3. Dishwasher according to claim 1 or 2,
**characterised in that**
a connecting piece (23) and at least two closed stub (21, 22) are arranged on the inlet pipe (20).

4. Dishwasher according to claim 1 or 2,
**characterised in that** a connecting piece (23) and at least two closed stubs (21, 22) are arranged on the coupling (30).

5. Dishwasher according to one of the preceding claims,
**characterised in that**
the coupling (30) comprises a coupling plate (31) and the supply line (10) comprises at least one outlet opening (11), which is sealed by the coupling plate (31).

6. Dishwasher according to claim 5,
**characterised in that**
a seal (38) sealing the outlet opening (11) is provided between the coupling plate (31) and the supply line (10).

7. Dishwasher according to one of claims 5 or 6,
**characterised in that**
the coupling plate (31) can be moved between a first lower position and a second upper position.

8. Dishwasher according to claim 5, 6 or 7, **characterised in that** the coupling plate (31) is mounted in a displaceable fashion between a first lower position and a second upper position in a channel.

9. Dishwasher according to one of claims 5 to 8,
**characterised in that**
the coupling plate (31) and the supply line (10) are arranged at a distance from one another by means of at least one nodule (39).

10. Dishwasher according to one of claims 5 to 9,
**characterised in that**
the seal is embodied as a circumferential sealing lip (38), which surrounds at least one outlet opening (11) of the supply line irrespective of the position of the coupling plate (31).

11. Dishwasher according to one of the preceding claims,
**characterised in that**
the two openings (32, 33) of the coupling (30) are each formed by an outlet connection (34, 35) which protrudes in the direction of the inlet pipe (20).

12. Dishwasher according to claim 11,
**characterised in that**
the outlet connections (34, 35) are provided with a seal (36, 37), with which a sealing connection to the connecting piece (23) and at least one of the closed stubs (21, 22) is produced, if the connecting piece (23) and the outlet connection (34, 35) are connected to one another.

13. Dishwasher according to one of the preceding claims,
**characterised in that**
a closed stub (21, 22) is arranged in each instance in a vertical direction on opposite sides of the inflow pipe (20).

14. Dishwasher according to one of the preceding claims,
**characterised in that**
the closed stubs (21, 22) are provided with a seal on their exterior.

15. Dishwasher according to one of the preceding claims,
**characterised in that**
the closed stubs (21, 22) are designed to be pot-shaped.

## Revendications

1. Lave-vaisselle comprenant au moins un panier à vaisselle réglable en hauteur, sur lequel est ménagé un tube d'arrivée (20) pour l'alimentation d'un bras d'arrosage en flotte de lavage, lequel tube d'arrivée (20) peut être relié à une conduite d'amenée (10) côté lave-vaisselle dans au moins deux hauteurs différentes, dans lesquelles au moins un de deux orifices (32, 33) en communication avec la conduite d'amenée (10) est obturé au moyen d'une tubulure borgne (21, 22), **caractérisé en ce qu'**un accouplement (30) reliant la conduite d'amenée (10) et le tube d'arrivée (20) est ménagé, lequel est réalisé de manière réglable en hauteur par rapport à la conduite d'amenée (10) ou au tube d'arrivée (20).

2. Lave-vaisselle selon la revendication 1,
**caractérisé en ce que**
l'accouplement (30) est réalisé de manière réglable en hauteur aussi bien par rapport à la conduite d'amenée (10) que par rapport au tube d'arrivée (20).

3. Lave-vaisselle selon la revendication 1 ou 2,
**caractérisé en ce qu'**
une tubulure de raccordement (23) et au moins deux tubulures borgnes (21, 22) sont disposées sur le tube d'arrivée (20).

4. Lave-vaisselle selon la revendication 1 ou 2,
**caractérisé en ce qu'**
une tubulure de raccordement (23) et au moins deux tubulures borgnes (21, 22) sont disposées sur l'accouplement (30).

5. Lave-vaisselle selon l'une quelconque des revendications précédentes,
**caractérisé en ce que**
l'accouplement (30) présente une plaque d'accouplement (31) et **en ce que** la conduite d'amenée (10) présente au moins un orifice de sortie (11) qui est obturé par la plaque d'accouplement (31).

6. Lave-vaisselle selon la revendication 5,
**caractérisé en ce qu'**
un joint d'étanchéité (38) étanchéifiant l'orifice de sortie (11) est ménagé entre la plaque d'accouplement (31) et la conduite d'amenée (10).

7. Lave-vaisselle selon la revendication 5 ou 6,
**caractérisé en ce que**
la plaque d'accouplement (31) est déplaçable entre une première position inférieure et une deuxième position supérieure.

8. Lave-vaisselle selon les revendications 5, 6 ou 7,
**caractérisé en ce que**
la plaque d'accouplement (31) est logée dans un guidage de manière déplaçable entre une première position inférieure et une deuxième position supérieure.

9. Lave-vaisselle selon l'une quelconque des revendications 5 à 8,
**caractérisé en ce que**
la plaque d'accouplement (31) et la conduite d'amenée (10) sont disposées à distance l'une de l'autre par au moins une noppe (39).

10. Lave-vaisselle selon l'une quelconque des revendications 5 à 9,
**caractérisé en ce que**
le joint d'étanchéité est réalisé comme bague à lèvre circulaire (38) qui entoure au moins un orifice de sortie (11) de la conduite d'amenée (10) indépendamment de la position de la plaque de raccordement (31).

11. Lave-vaisselle selon l'une quelconque des revendications précédentes,
**caractérisé en ce que**
les deux orifices (32, 33) de l'accouplement (30) sont respectivement réalisés par une tubulure de sortie (34, 35) en saillie en direction du tube d'arrivée (20).

12. Lave-vaisselle selon la revendication 11,
**caractérisé en ce que**
les tubulures de sortie (34, 35) sont munies d'un joint d'étanchéité (36, 37) au moyen duquel une liaison étanchéifiante est établie vers la tubulure de raccordement (23) et vers au moins une des tubulures borgnes (21, 22) lorsque la tubulure de raccordement (23) et la tubulure de sortie (34, 35) sont raccordées l'une à l'autre.

13. Lave-vaisselle selon l'une quelconque des revendications précédentes,
**caractérisé en ce qu'**
une tubulure borgne (21, 22) est respectivement disposée en direction verticale sur des côtés opposés du tube d'arrivée (20).

14. Lave-vaisselle selon l'une quelconque des revendications précédentes,
**caractérisé en ce que**
les tubulures borgnes (21, 22) sont munies d'un joint d'étanchéité sur leur côté extérieur.

15. Lave-vaisselle selon l'une quelconque des revendications précédentes,
**caractérisé en ce que**
les tubulures borgnes (21, 22) sont réalisées en forme de pot.
